# EUROPÄISCHE PATENTANMELDUNG

(11) **EP 2 660 400 A2**
(43) Veröffentlichungstag der Anmeldung: **06.11.2013**
(21) Anmeldenummer: 13165922.9
(22) Anmeldetag: 30.04.2013
(51) Int. Cl.: E03F 5/04

(54) **Vorrichtung zum Sammeln und Filtern von Niederschlägen auf Verkehrsflächen**

(30) Priorität: 04.05.2012 DE 102012103954
(71) Anmelder: Enregis GmbH Wasser- und Umwelttechnik, 59755 Arnsberg (DE)
(72) Erfinder: Amft, Andreas, 59755 Arnsberg (DE); Vogt, Wolfgang, 59775 Arnsberg (DE)
(74) Vertreter: Tarvenkorn, Oliver

(57) **Zusammenfassung**

Eine Niederschlagwasserbehandlungsvorrichtung (100) zum Sammeln und Filtern von Niederschlagswasser auf Verkehrsflächen umfasst wenigstens ein nach oben offenes Gehäuse (10), wenigstens ein Zulaufelement, das in einem oberen Bereich des Gehäuses (10) angeordnet ist und ein Einlaufgitter (30), das das Zulaufelement überdeckt. Außerdem ist das Zulaufelement als ein nach oben offenes Sedimentationsbehältnis (11) ausgebildet, wobei wenigstens eine Seitenkante des Sedimentationsbehältnisses (11) zumindest über einen Teil seiner Länge mit einer Überströmkante versehen ist. Es ist ein Tauchwandelement (20) mit wenigstens einem Profilschenkel (21) als Tauchwand vorgesehen, die in die Sedimentationsrinne (11) eintaucht und deren Unterkante unterhalb der Überströmkante verläuft, wobei zwischen dem Profilschenkel (21) des Tauchwandelements (20) und dem Sedimentationsbehältnis (11) ein vertikaler Steigkanal (14) ausgebildet ist und so einen Geruchsverschluss gebildet wird.

## Beschreibung

Die Erfindung betrifft eine Niederschlagswasserbehandlungsvorrichtung mit den Merkmalen des Oberbegriffs des Anspruchs 1, insbesondere zur Aufnahme von Oberflächenwasser von Verkehrsflächen.

Bei versiegelten Verkehrsflächen auf Liegenschaften ist gesetzlich vorgeschrieben, das anfallende Oberflächenwasser vor Ort versickern zu lassen und eine ungefilterte Einleitung in die Kanalisation zu vermeiden. Dazu müssen große Muldenbereiche mit unverdichteten, wasserdurchlässigen Bodenschichten vorgehalten werden. Die Mulden wiederum müssen durch geeignete Absperrungen gesichert und ständig gepflegt werden; beispielsweise müssen die oberflächennahen Schichten regelmäßig abgeschält werden, da sie aufgrund ihrer Filterwirkung zunehmend kontaminiert werden. All dies führt zu hohen Investitions- und Unterhaltskosten.

Mit einer gattungsgemäßen Niederschlagswasserbehandlungsvorrichtung, die mit Ihrer Oberseite flächenbündig eingebaut werden kann, wird der Platzbedarf zur Abführung des Niederschlagswassers wesentlich reduziert. Es können damit dauerhaft Niederschlagsabflüsse von stark frequentierten Verkehrsflächen (Kfz-Verkehrsflächen, Start- und Landebahnen von Flughäfen etc.) abgeleitet werden. Eine solche Vorrichtung ermöglicht die Reinigung der hindurchgeführten Niederschlagsabflüsse mittels eines Substrats, durch das beispielsweise mitgeführtes Mineralöl oder Schwermetallionen ausgeschieden, zurückgehalten und/oder abgebaut werden, so dass das gefilterte Wasser anschließend direkt in Boden oder Grundwasserleiter versickert oder einem Vorfluter zugeleitet werden kann.

Die DE 20 2008 004 861 U1 offenbart eine Niederschlagswasserbehandlungsvorrichtung zur Behandlung von Regenwasser, das beispielsweise von der Dachentwässerung eines Gebäudes zugeführt wird. Das Wasser wird direkt in einen mit Öffnungen versehenen Wassereinlaufkörper eingeleitet und sickert von dort durch eine Substratschicht in ein Halbdrainagerohr im Bodenbereich, von wo es abgeleitet wird. Der Wassereinlaufkörper setzt sich durch mitgeführten Schmutz und Schwebstoffe jedoch im Gebrauch zu und kann dann nur durch aufwändiges Spülen gereinigt werden. Die bekannte Vorrichtung kann zwar für Regenwasser geeignet sein, das durch eine Rohrleitung direkt in den Wassereinlaufkörper geleitet wird, aber es ist für die Ableitung von Oberflächenwasser nicht geeignet, da das Filtersubstrat darin nicht abgedeckt ist und sich somit durch Schlamm, Laub und sonstigen Schmutz leicht zusetzen kann. Oberflächlicher Schmutz auf dem Substrat kann dann nur aufwändig von Hand entfernt werden. Bei eingesickerten Schwebstoffen wird sogar ein vollständiger Austausch des Substrates erforderlich. Friert in der Vorrichtung stehendes Wasser ein, so bildet die bekannte Niederschlagwasserbehandlungsvorrichtung ein Wasser sperrendes Element, so dass es zum Rückstau in den Zuführungsleitungen kommt.

Die Aufgabe der vorliegenden Erfindung besteht somit darin, eine Niederschlagwasserbehandlungsvorrichtung anzugeben, mit der Oberflächenwasserwasser von Verkehrsflächen gefiltert und dann abgeleitet werden kann, wobei eine leichte Reinigung der Vorrichtung ermöglicht sein soll und eine hohe Standzeit des Filtersubstrats gegeben sein soll.

Diese Aufgabe wird durch eine Niederschlagswasserbehandlungsvorrichtung mit den Merkmalen des Anspruchs 1 gelöst.

Im Vergleich zu bereits bestehenden Niederschlagswasserbehandlungsvorrichtungen ist die Erfindung dadurch gekennzeichnet, dass auf einfache Wiese zugleich eine Abdeckung des Substrats und zugleich eine Sedimentationsvorrichtung sowie eine Öl-/Leichtflüssigkeitsabtrennung bereit gestellt wird, durch die mitgeführte Schmutzfrachten wie z.B. Schwebstoffe/Sedimente weitgehend abgeschieden werden, so dass weitestgehend nur noch gelöste Schmutzfrachten oder unter Umständen auch Feinstpartikel mit dem Oberflächenwasser in das Filtersubstrat gelangen.

Die erfindungsgemäße Niederschlagswasserbehandlungsvorrichtung ist vorzugsweise optisch an das Design von Linienentwässerungssystemen angelehnt. Auch andere, beispielsweise rechteckige oder runde Formen sind ebenfalls denkbar.

Das Sedimentationsbehältnis kann insbesondere als eine Rinne mit rechteckigem, halbrundem oder aber auch mit anderen Querschnittsformen wie z.B. mit V-förmigen Querschnitt ausgestaltet sein, und kann als einzelnes Element oder aus einer Kombination von Wasserführungskonstruktionen bestehen.

Sind mehrere kanalähnliche Sedimentationsbehältnisse vorhanden, so können diese einzeln oder in Gruppen von mehreren Systemen kombiniert im oberen Bereich einer Niederschlagswasserbehandlungsvorrichtung positioniert werden.

Erfindungswesentlich ist, dass ein Tauchwandelement vorgesehen ist, das in die Sedimentationbehältnisse eingreift, so dass sich ein Steigkanal ausbildet. Hierdurch werden sedimentierbare, feste Stoffe ebenso wie flotierende, flüssige Stoffe in den Sedimentationsbehältnissen abgeschieden. Das Tauchwandelement kann fest eingebaut sein, ist vorzugweise aber für bessere Wartungs- bzw. Inspektionsvorgänge vorzugsweise abnehmbar.

Vorzugsweise schließt die erfindungsgemäße Niederschlagswasserbehandlungsvorrichtung die Funktion des Schutzes vor Einfrieren der in der Sedimentationsstufe integrierten Tauchwand bzw. des Steigkanals zwischen dem Sedimentationsbehältnis und Tauchwand ein. Dazu sind in der Sedimentationsbehältnis Abströmduchführungen vorgesehen, die mit Filter-/Koaleszenzgewebe überdeckt bzw. ausgefüllt sind. Durch das Filtergewebe wird die Durchflussgeschwindigkeit stark gebremst, so dass das Niederschlagwasser bevorzugt an der Tauchwand vorbei über die Überströmkanten an den Sedimentationsbehältnis n ins Substrat fließt und weniger durch die Abströmdurchführungen in den Sedimentationsbehältnis n.

Jedoch ermöglichen die Abströmdurchführungen eine Funktion der Niederschlagswasserbehandlungsvorrichtung auch dann, wenn der angestaute Niederschlagsabfluss nach Abklingen des Regenereignisses und nach Rückgang der Außentemperatur einfriert. Der Anstauraum in dem Sedimentationsbehältnis kann sich selbstständig über die Abströmvorrichtung entleeren. Dies geschieht jedoch in der Form, dass die Sedimente und auch Öle und Leichtflüssigkeiten welche in der Sedimentationsstufe zurückgehalten wurden nicht mit ausgetragen werden. Gesteuert wird dieser Vorgang über die hydraulische Durchlässigkeit der Abströmvorrichtung sowie über die verbleibende Anstauhöhe in der Sedimentationsstufe. Zwischen der Oberseite des Substrats und den Unterseiten des Sedimentationsbehältnisses bzw. den dort möglicherweise angebrachten Diffusorelementen sollte bevorzugt ein Luftraum bestehen, damit die unten in den Sedimentationsbehältnissen vorzugsweise eingebrachten Abströmdurchführungen nicht selbst einfrieren.

Die Niederschlagswasserbehandlungsvorrichtung nach der Erfindung kann sowohl einzeln oder auch in Kombination mit weiteren Behandlungsanlagen eingesetzt werden, beispielsweise zu einem Strang kombiniert werden.

Vorteilhaft ist, wenn die Verbindung der einzelner Behandlungsanlagen miteinander formschlüssig erfolgt und keine Bypässe entstehen lässt, welche den Niederschlagsabfluss ungereinigt bzw. unbehandelt durch das die Niederschlagswasserbehandlungsanlage gelangen lässt. Dies gilt gleichermaßen im Bereich der Anstöße der einzelnen Einlaufbauwerke, Substratschichten, Trennelemente sowie Abflussbereiche.

Vorzugsweise ist eine Inspektionsöffnung vorgesehen, so dass eine Einsicht in den Ablaufkanal bzw. eine Reinigungsmöglichkeit desselben ermöglicht ist. Diese kann sowohl fest verschlossen werden als auch als unverschlossen als Notüberlauf genutzt werden.

Die Niederschlagswasserbehandlungsanlage kann darüber hinaus auch in Kombination mit Standard-Linienentwässerungssystemen kombiniert werden, welche nur eine Niederschlagswasserführungs- oder Niederschlagswassersammlungsfunktion aufweisen. In diesem Fall kann das Niederschlagswasser sowohl über die Abwasserbehandlungsanlage und oder über die Linienentwässerungsrinnenkonstruktionen der Sedimentationszone zugeführt werden.

Weitere vorteilhafte Ausgestaltungen der Erfindungen werden unter Bezug auf das in den Zeichnungen dargestellte Ausführungsbeispiel näher erläutert. Die Figuren zeigen im Einzelnen:
- Fig. 1: einen Schnitt durch eine Niederschlagswasserbehandlungsanlage;
- Fig. 2: die Niederschlagswasserbehandlungsanlage in perspektivischer Ansicht von vorn und
- Fig. 3: ein Sedimentationsbehältnis mit Dififusorelementen in perspektivischer Ansicht.

Figur 1 zeigt einen Schnitt durch eine Niederschlagswasserbehandlungsvorrichtung 100. Sie besteht im dargestellten Ausführungsbeispiel aus einem rinnenförmigen Gehäuse 10 mit U-förmigem Profilquerschnitt. Der Niederschlagsabfluss wird über ein speziell gestaltetes Einlaufgitter 13 in die Abwasserbehandlungsanlage 100 eingeleitet. Das Einlaufgitter 13 ist vorzugsweise so konzipiert, dass eine Verstopfung des Systems weitestgehend verhindert wird. Hierzu sind die Öffnungen so gestaltet, dass eine Querschnittsvergrößerung von der Einlaufseite zur Ablaufseite des Gitters 13 erfolgt. Grobe Schmutzpartikel, welche im Flächenabfluss enthalten sein können und in das Einlaufgitter 13 gelangen, wie beispielsweise Laub, werden in das System hinein getragen, ohne dass das Einlaufgitter 13 verblockt. Das Einlaufgitter 13 kann sowohl aus Metall, z.B. Guss, Edelstahl oder Zinkblech, oder aus Kunststoffen gebildet sein. Das Einlaufgitter 13 bietet auch eine stabile Abdeckung, die von Fahrzeugen überfahren werden kann. Sofern ein Betreten und Befahren durch andere Maßnahmen ausgeschlossen ist, kann die Niederschlagswasserbehandlungsvorrichtung 100 auch ohne ein Einlaufgitter 13 zum Einsatz gelangen.

Der durch das Einlaufgitter 13 vorgefilterte und von Grobschmutzstoffen befreite Niederschlagsabfluss gelangt dann in den Sedimentationsbereich, deren Sedimentationsbehältnisse hier beispielhaft durch zwei Sedimentationsrinnen 11 gebildet wird. Hierin wird der vorgereinigte Regenwasserabfluss angestaut. Stoffe, welche bedingt durch ihr Gewicht zur Sedimentation neigen, lagern sich am Boden der Sedimentationsbehältnisse 11 ab. Ferner werden sich in diesem Bereich ebenfalls partikulär an das Sediment angelagerte Schwermetalle abscheiden. Der durch die Sedimentationsrinnen 11 gebildete Sedimentationsbereich ist im oberen Bereich der Niederschlagswasserbehandlungsvorrichtung 100 positioniert. Der Sedimentationsbereich ist dadurch über den Einlaufrost 13 sehr leicht zugänglich und kann ohne weitere Hilfsmittel gereinigt werden.

Außerdem decken die oberhalb einer Substratschicht 16 positionierten Sedimentationsrinnen 11 das Substrat bereits weitgehend ab. In der Mitte zwischen den Sedimentationsrinnen 11 wird die Lücke in der Abdeckung durch ein Tauchwandelement 20 vervollständigt. Damit ist das Substrat 16 auch vor schwallartig einlaufendem Wasser geschützt.

Das Tauchwandelement 20 greift mit einem Profilschenkel 21 in die Sedimentationsrinnen 11. Bei dem in Figur 1 gezeigten Ausführungsbespiel ist ein gemeinsames Tauchwandelement 20 für beide Sedimentationsrinnen 11 vorgesehen. Es besitzt eine U-förmige Profilform. Zwischen den aufragenden Profilschenkeln 21 und den innen liegenden, zueinander gewandten Seitenkanten der Sedimentationsrinnen 11, die als Überströmkanten ausgebildet sind, indem sie etwas tiefer ausgebildet sind, als die jeweilige andere Seitenkante, wird ein vertikaler Steigkanal 14 ausgebildet. Wasser kann also nur durch den Steigkanal 14 in das Substrat 16 abfließen. Öle, Leichtflüssigkeiten oder sonstige an der Oberfläche des angestauten Niederschlagsabflusses mitgeführte Schmutzfrachten bleiben in der Sedimentationsrinne 11 zurück und werden dort mit der Reinigung entfernt oder gelangen in einen weiteren Ablauf am Ende der jeweiligen Sedimentationsrinne 11, wo sie aufgefangen werden können. Es wird somit eine effektive Öl-Leichtflüssigkeitsabscheidefunktion bereitgestellt.

Die Niederschlagsabflüsse gelangen so in bereits vorgereinigter Form den Steigkanal 14 und fließen über die Überlaufkante der Sedimentationsrinne in den inneren Überlaufbereich, wo sie in die Substratschichten 16, 17 einsickern.

Über die Überströmkante abfließendes Wasser benetzt, sofern es nicht schwallartig über die Überströmkante schwappt, nur die Unterseite der Sedimentationsrinne und tropft an deren tiefstem Punkt ab. Damit würde das Substrat 16 aber immer nur entlang von zwei bzw. einer - je nach Zulauf aus der angeschlossenen Fläche - Linien unterhalb der Mitten der Sedimentationsrinnen 11 beaufschlagt. Um eine flächigere Ausbringung des über den Steigkanal 14 ablaufenden Niederschlagsabflusses zu gewährleisten und damit das Substrat flächig und nicht nur punktuell mit Niederschlagswasser zu beaufschlagen, sind bevorzugt Diffusorelemente 13 über die Länge der Sedimentationsrinnen 11 angeordnet, wie insbesondere Figur 2 zeigt. Die Diffusorelemente 13 sind in diesem Ausführungsbeispiel als separate Elemente vorgesehen, die mit Abstand zueinander längs der Mittelachse der Sedimentationsrinne 11 angeordnet sind. Möglich ist auch, die Unterseite der Sedimentationsrinnen entsprechend zu gestalten und eine Diffusorfunktion zu integrieren.

Die Anordnung der Diffusorelemente 13 entlang der Sedimentationsrinne ist in Figur 3 dargestellt. Die Diffusorelemente 13 besitzen jeweils eine untere Ablaufkante, die unterhalb der Sedimentationsrinne 11 liegt und insbesondere horizontal verläuft, so dass das Abtropfen des Wassers nicht nur punktuell, sondern über eine größere Breite quer zur Längserstreckung der Sedimentationsrinnen 11 erfolgt. Die Diffusorelemente können auch noch dichter aneinander gesetzt sein und sie können zudem schwalbenschwanzförmig profiliert sein oder sich auffächern, um eben einen größeren Flächenbereich des daruter liegenden Substrats zu überspannen. Die Diffusorelemente 13 haben in etwas die Form eines Rinnenhakens eine Dachrinne. Da sie ähnlich wie die Rinnenhaken bei der Dachrinne die Sedimentationsrinne von außen umgreifen, können Sie auch neben der Verteilung des abtropfenden Wassers eine mechanische eine Halterungsfunktion besitzen.

Die obere Substratschicht 16 kann mit einer zusätzlichen wasserdurchlässigen Abdeckung, beispielsweise aus einem Geotextil, versehen sind, um auch bei schwallartig durch den Überlaufbereich fließendem Wasser, das möglicherweise Sedimente mitreißt, die Verunreinigung des Filtersubstrats 16, 17 zu verhindern und dessen Standzeit zu erhöhen.

Der Aufbau der Substratzone selbst setzt sich aus mindestens einer oder mehreren Substratschichten 16, 17 zusammen. Der Niederschlagsabfluss wird auf die Oberfläche der oberen Substratzone 16 oder direkt in die Substratzone 16 eingetragen. Je nach Anforderungen werden eine oder mehrere Substratschichten 16, 17 übereinander eingebaut. Kommen mehrere Substratschichten 16, 17 zum Einsatz, so sind diese in ihrer Reinigungswirkung aufeinander abgestimmt.

Vorzugsweise wird in der ersten Substratschicht 16 die organische Behandlung des Niederschlagsabflusses sichergestellt und in der zweiten, nachgelagerten Substratschicht 17 wird die Schwermetalladsorption sichergestellt.

Der Substratbereich kann hierbei sowohl als einlagige oder mehrlagige, freigeschüttete oder auch in einem zusätzlichen Trägerelement eingebrachte Substratzone darstellen. Als Trägerelement kann hier sowohl ein Kunststoffgehäuse als auch eine Art Geonetz/Geogewebe zum Einsatz gelangen. Wichtig hierbei ist es, dass der Übergang zwischen zwei Substratabschnitte in Längsrichtung schlüssig erfolgt und keinen Bypass eröffnet.

Das Substrat selbst bzw. die Substratträgerelemente werden in der Niederschlagswasserbehandlungsvorrichtung 100 durch ein unterhalb der unteren Substratzone 17 eingebrachtes Trennelement 18 vom Ablaufkanal 19 getrennt. Das Trennelement 18 weist mindestens eine, in der Regel aber mehrere bis zu einer Vielzahl von Öffnungen zwischen Substratzone 17 und Ablaufkanal 19 auf. Das Trennelement kann hierbei unterschiedliche geometrische Formen aufweisen. Es kann beispielsweise als Gitter oder als Lochblech ausgebildet sein.

Je nach Wahl des Trennelements 18 und dessen Ausführung wird das Trennelement 18 vorzugsweise noch ein- oder mehrseitig mit einem Gittergewebe oder Trennvlies bedeckt. Hierdurch werden auch kleine Substratpartikel zurückgehalten und nicht aus der Substratzone ausgespült.

Der Ablaufkanal 19 ist aufgrund der Anordnung des Trennelements 18 darüber völlig frei durchströmbar. Ein geringes Gefälle reicht somit aus, um das gefilterte Wasser zu einer Stirnseite der Niederschlagswasserbehandlungsvorrichtung 100 abzuleiten, wo es über Rohrleitungen anderweitig verteilt werden kann.

Die Niederschlagswasserbehandlungsvorrichtung 100 weist vorzugsweise einen Reinigungs- und Inspektionskanal 23 auf. So ist es über den Inspektionskanal 23 möglich, direkt oder mittels eines geeigneten Sichtgeräts wie einer Kamera- und Spüleinrichtung in den Ablaufkanal 19 der Abwasserbehandlungsanlage hineinzusehen und gegebenenfalls eine Reinigung vorzunehmen. Die Inspektion kann durchgeführt werden, ohne das Substrat 16, 17 vorher entnehmen zu müssen.

## Patentansprüche

1. Niederschlagwasserbehandlungsvorrichtung (100) wenigstens umfassend:
- ein nach oben offenes Gehäuse (10),;
- wenigstens ein Zulaufelement, das in einem oberen Bereich des Gehäuses (10) angeordnet ist;
- ein Einlaufgitter (30), das das Zulaufelement überdeckt und **dadurch gekennzeichnet,**
- **dass** das Zulaufelement ein nach oben offenes Sedimentationsbehältnis (11) ausgebildet ist, wobei wenigstens eine Seitenkante des Sedimentationsbehältnisses (11) zumindest über einen Teil seiner Länge mit einer Überströmkante versehen ist,
- **dass** ein Tauchwandelement (20) mit wenigstens einem Profilschenkel (21) als Tauchwand vorgesehen ist, die in die Sedimentationsrinne (11) eintaucht und deren Unterkante unterhalb der Überströmkante verläuft, wobei zwischen dem Profilschenkel (21) des Tauchwandelements (20) und dem Sedimentationsbehältnis (11) ein vertikaler Steigkanal (14) ausgebildet ist,
- und **dass** die Oberseite der Substratschicht (16, 17) im Gehäuse (10) von der Sedimentationsbehältnis (11) und dem Tauchwandelement (20) überdeckt ist.

2. Niederschlagwasserbehandlungsvorrichtung (100) nach Anspruch 1, **dadurch gekennzeichnet, dass** zwei Sedimentationsbehältnisse (11) nebeneinander in einem oberen Bereich des Gehäuses (10) angeordnet sind, wobei deren Überströmkanten einander zugewandt in einem mittleren Bereich des Gehäuses (10) angeordnet sind und dass das Tauchwandelement (20) U-förmig ausgebildet ist, wobei jeweils einer der seitlichen Profilschenkel (21) in ein Sedimentationsbehältnis (11) eintaucht.

3. Niederschlagwasserbehandlungsvorrichtung (100) nach Anspruch 1 oder 2, **dadurch gekennzeichnet, dass** im Gehäuse (10) unterhalb des Zulaufelements eine Substratschicht (16, 17) angeordnet ist.

4. Niederschlagwasserbehandlungsvorrichtung (100) nach Anspruch 3 **dadurch gekennzeichnet, dass** unter dem Substrat (16, 17) wenigstens ein quer im Gehäuse (10) angeordnetes Trennelement (18) vorgesehen ist, unter welchem ein Ablaufkanal (19) im Bodenbereich des Gehäuses (10) ausgebildet ist.

5. Niederschlagwasserbehandlungsvorrichtung (100) nach wenigstens einem der Ansprüche 1 bis 4, **dadurch gekennzeichnet, dass** wenigstens ein vertikaler Inspektionsschacht (23) angeordnet ist, der sich durch das Tauchwandelement (20) und/oder durch die Substratschicht (16, 17) bis in einen Ablaufkanal (19) im Bodenbereich des Gehäuses (10) erstreckt.

6. Niederschlagwasserbehandlungsvorrichtung (100) nach wenigstens einem der Ansprüche 1 bis 5, **dadurch gekennzeichnet, dass** das Einlaufgitter (30) Öffnungen aufweist, bei welchen eine Querschnittsvergrößerung von der oberen Einlaufseite zu der unteren Ablaufseite des Einlaufgitters (30) besteht.

7. Niederschlagwasserbehandlungsvorrichtung (100) nach wenigstens einem der Ansprüche 1 bis 6, **dadurch gekennzeichnet, dass** unter dem Sedimentationsbehältnis (11) wenigstens ein Diffusorelement (13) angeordnet ist.

8. Niederschlagwasserbehandlungsvorrichtung (100) nach Anspruch 7, **dadurch gekennzeichnet, dass** das Diffusorelement (13) eine Ablaufkante besitzt, die sich quer zur Mittelachse des Sedimentationsbehältnisses (11) erstreckt.

9. Niederschlagwasserbehandlungsvorrichtung (100) nach wenigstens einem der Ansprüche 1 bis 8, **dadurch gekennzeichnet, dass** im Bodenbereich des Sedimentationsbehältnisses (11) wenigstens eine Abströmdurchführung (15) mit einem halbdurchlässigen Filterelement vorgesehen ist. Niederschlagwasserbehandlungsvorrichtung (100) nach wenigstens einem der Ansprüche 1 bis 8, **dadurch gekennzeichnet, dass** das Sedimentationsbehältnis (11) als eine langestreckte Rinne ausgebildet ist.

10. Niederschlagwasserbehandlungsvorrichtung (100) nach wenigstens einem der Ansprüche 1 bis 9, **dadurch gekennzeichnet, dass** die Sedimentationsrinne (11) halbrund ausgebildet ist.
